# FASCICULE DE BREVET EUROPEEN

(11) **EP 0 375 561 B1**
(45) Date de publication et mention de la délivrance du brevet: **01.06.1994**
(21) Numéro de dépôt: 89403623.5
(22) Date de dépôt: 22.12.1989
(51) Int. Cl.: F41G 3/26

(54) **Générateur d'images pour un simulateur de tir**
Bilderzeugungsvorrichtung für einen Schiesssimulator
Picture generator for a shooting simulator

(30) Priorité: 23.12.1988 FR 8817082
(43) Date de publication de la demande: 27.06.1990
(73) Titulaire: THOMSON-CSF, 75008 Paris (FR)
(72) Inventeur: Grillon, Jean, F-92045 Paris la Défense (FR)
(74) Mandataire: Chaverneff, Vladimir

(56) Documents cités:
- EP-A- 0 152 499
- FR-A- 2 577 097
- FR-A- 2 583 866
- FR-A- 2 593 595
- GB-A- 2 105 157
- GB-A- 2 115 660
- US-A- 4 209 832
- PROCEEDINGS OF THE IEEE 1985 NATIONAL AEROSPACE AND ELECTRONICS CONFERENCE,NAECON 1985, 20-24 mei 1985, vol. 1, pages 166-169, IEEE, New York, US; Z.LESHEM: "3-D real time, real images manipulation"

## Description

La présente invention concerne un générateur d'images pour un simulateur de tir.

On connaît d'après le Brevet français 2 141 124 un dispositif générateur d'images pour un simulateur tel qu'un simulateur de tir au canon. Un tel générateur d'images permet de représenter en temps réel les images de paysage vues par le tireur pour tout déplacement du canon, et d'y incruster des images de cibles. Cependant, ce dispositif connu ne permet de représenter qu'une cible à la fois, au centre de l'image produite. Le défilement de l'image, simulant les déplacements angulaires du canon par rapport au paysage représenté sur cette image, se fait par décalage de la synchronisation du moniteur sur lequel est visualisée cette image. Un tel procédé ne permet pas d'effectuer des mouvements de canon de grande amplitude.

On connaît d'après le document "Proceedings of the IEEE 1985 National Aerospace and Electronics Conference, Naecon 1985, 20-24 may 1985, vol. 1 pages 166-169. IEEE, New York, US; Z. LESHEM : "3-D real time, real images manipulation" un simulateur comportant au moins une mémoire d'arrière-plan et une mémoire de cibles, mais il nécessiterait des moyens de calcul énormes pour animer en temps réel un grand nombre de cibles mobiles indépendantes.

La présente invention a pour objet un dispositif générateur d'images pour un simulateur du type précité, dispositif qui permette de visualiser des images de paysage diverses et à grand champ optique dans lesquelles puissent apparaître simultanément plusieurs cibles mobiles différentes à trajectoires différentes, ce dispositif étant le moins onéreux possible.

Le dispositif générateur d'images conforme à l'invention est du type comportant une mémoire centrale de masse mémorisant des images de types différents pouvant s'occulter mutuellement, ainsi que des données relatives à ces images, cette mémoire centrale étant reliée à des mémoires secondaires dites locales, dont une mémoire locale de paysage, caractérisé par le fait que les autres mémoires locales comportent une mémoire de distances à l'observateur de différents points d'un paysage et plusieurs mémoires individuelles d'objets mobiles, chaque mémoire locale comportant un générateur de fenêtre déterminant dans cette mémoire les dimensions d'une fenêtre de visualisation, et un générateur d'adresse déterminant l'emplacement de cette fenêtre par rapport à l'écran de visualisation.

Selon un autre aspect de l'invention, les mémoires de distances de points d'un paysage, de paysage et d'objets mobiles sont reliées à un mélangeur numérique dont la sortie est reliée à un générateur graphique, lui-même relié à un dispositif de visualisation.

Selon encore un autre aspect de l'invention, on intercale entre le mélangeur numérique et le générateur graphique un générateur d'effets spéciaux.

La présente invention sera mieux comprise à la lecture de la description détaillée d'un mode de réalisation pris comme exemple non limitatif et illustré par le dessin annexé dont la figure unique est un blocdiagramme de ce mode de réalisation.

Le dispositif de production d'images décrit ci-dessous est destiné à un simulateur de tir, simulant par exemple un poste de tir au canon de petit calibre monté sur un véhicule léger, ou un lanceur de missiles portable. Un tel simulateur comporte essentiellement une partie mécanique reproduisant le plus fldèlement possible le poste de tir, et une partie de visualisation comprenant un dispositif de production d'images et au moins un écran de visualisation. Des capteurs de position sont disposés sur l'arme simulée du poste de tir pour commander le défilement des images de paysage en fonction des mouvements de cette arme, ces images étant produites par le dispositif de production d'images.

L'invention se rapporte au dispositif de production d'images, les autres éléments du simulateur peuvent être des éléments habituellement utilisés dans un tel simulateur, et ne seront pas décrits en détail ci-dessous.

Le dispositif de production d'images 1 représenté schématiquement sur le dessin, comporte une mémoire de masse 2, de préférence de type numérique. Dans la mémoire 2, on stocke : différentes images de paysage, différentes images de cibles, et différentes données relatives à ces images : distances à l'observateur de leurs points caractéristiques (objets verticaux, obstacles, changements brusques de relief, etc...) ainsi que des conditions de visibilité (jour/nuit, brouillard...).

La mémoire de masse 2 est reliée à : une mémoire locale de distances 3, une mémoire locale de paysages 4 et à un ensemble 5 de mémoires locales individuelles de cibles. Les mémoires de l'ensemble 5 sont reliées, chacune via un générateur d'effets locaux et de télémétrie, à une entrée correspondante d'un décodeur de priorité 6. L'ensemble de générateurs d'effets locaux et de télémétrie est référencé 7. Les effets locaux peuvent par exemple être des "effets d'herbe" créés à la base des véhicules terrestres pour rendre leurs déplacements plus réalistes et mieux visibles. On relie également au décodeur 6 un générateur d'effets de tir 8. Dans le mode de réalisation préféré, ce générateur 8 est organisé de la même façon que l'une des mémoires 5.

Les sorties des mémoires 3 et 4 et du décodeur 6 sont reliées à un mélangeur numérique 9. Le mélangeur 9 est relié via un générateur d'effets spéciaux 10 à un processeur graphique 11. Le processeur 11 est relié à un moniteur de visualisation 12 d'élève-pilote et à un moniteur d'instructeur 13. Un calculateur central 14 commande les différents éléments 2 à 11, et est relié à un séquenceur 15 qui distribue des signaux de séquencement à tous ces éléments 2 à 11, signaux qu'il élabore à partir du signal d'horloge du calculateur. Ces signaux de séquencement sont élaborés, de façon bien connue en soi, pour commander le fonctionnement synchrone des éléments précités. Ce sont des signaux d'horloge, de remise à zéro de registres, de chargement de registres, etc. Le calculateur 14 est également relié à une mémoire de programme 16 qui contient le programme de commande des divers éléments du simulateur, ainsi que divers programmes de "scénarios" d'entraînement.

Chacune des mémoires locales 3,4, chaque mémoire de cible 5 et le générateur 8, comportent un générateur d'adresse GA et un générateur de fenêtre GF. Chaque générateur de fenêtre GF détermine dans la mémoire correspondante une fenêtre dont le contenu est destiné à être visualisé sur les dispositifs 12,13. Il détermine en particulier les dimensions horizontale et verticale de cette fenêtre. Le générateur d'adresse GA détermine l'emplacement de cette fenêtre par rapport à l'écran de visualisation. Il fournit par exemple les coordonnées du coin supérieur gauche de cette fenêtre au générateur GF. Les générateurs d'adresse des mémoires 3 et 4 sont commandés en fonction de l'orientation de l'arme du simulateur, grâce aux capteurs de position fixés sur cette arme. Les générateurs d'adresse des mémoires 5 sont commandés par le programme de "scénario" précité et/ou par un instructeur grâce à un clavier 17 d'entrée de données, ou dispositif similaire, relié au calculateur 14. Les générateurs de fenêtre des mémoires 3 et 4 sont commandés par l'élève pilote grâce à un dispositif 18 d'introduction de données tel qu'un "joystick" également relié au calculateur 14. Les générateurs de fenêtre des mémoires 5 sont commandés par le programme de scénario et/ou par l'instructeur grâce à son dispositif 18.

Le décodeur de priorité 6 permet de déterminer, lorsque au moins une partie des pixels de deux ou plusieurs cibles ont les mêmes coordonnées, quelle est la cible ou partie de cible qui est masquée par une autre cible plus proche de l'observateur, et il en est de même des images d'effet de tirs du générateur 8. Ceci est possible grâce au fait que les mémoires 5 et le générateur 8 contiennent, outre les coordonnées et valeurs des pixels des images de cibles et d'effets de tirs, les distances à l'observateur de ces pixels.

Les générateurs 7 produisent, de façon connue en soi, des effets locaux, par exemple des "effets d'herbe" pour des véhicules terrestres afin d'en mieux visualiser le déplacement par rapport au terrain sur lequel ils évoluent, ce, par masquage de la partie inférieure de ces véhicules par un végétation ondoyante en forme d'herbe. En outre, ces générateurs 7 ont une fonction de télémétrie permettant de déterminer les interactions des effets de tir et des cibles à proximité des points d'impact, ou en ces points, des projectiles censés avoir été tirés par l'élève pilote : destruction partielle ou complète des cibles selon leur distance à ces points d'impact. Cette fonction consiste essentiellement à comparer les coordonnées sur le terrain visualisé (connaissant la distance à l'observateur et le gisement des cibles et des points d'impact) et en fonction des distances relatives sur le terrain de ces éléments, à supprimer une partie ou tous les pixels de ces cibles juste après visualisation de l'effet de tir lorsque ces distances sont comprises dans des limites déterminées. Il est également possible de procéder de même pour des éléments du paysage (destruction plus ou moins importante d'immeubles et d'arbres).

La mémoire 4 fournit au mélangeur 9 les valeurs et coordonnées sur l'écran d'affichage des pixels de la portion de paysage sélectionnée par le générateur d'adresse et le générateur de fenêtre de cette mémoire.

La mémoire 3 fournit au mélangeur 9 les distances à l'observateur (l'élève pilote en l'occurrence) des différentes parties remarquables de la même portion de paysage que celle relative à la mémoire 4, mais sélectionnée ici par le générateur d'adresse et le générateur de fenêtre de la mémoire 3. Ces valeurs de distance sont également fournies au générateur d'effets spéciaux 10. Ces parties remarquables du paysage ont en général des lignes verticales, comme par exemple des arbres, des murs, des poteaux. Ces parties remarquables peuvent également être des zones de terrain présentant des transitions brusques : limite entre deux champs à cultures différentes, bord d'un étang, berges d'une rivière, bord escarpé d'un monticule, etc.

Le décodeur 6 fournit au mélangeur 9 les valeurs et coordonnées sur l'écran des pixels de cibles et/ou d'effets de tir, ainsi que les distances l'observateur de ces éléments.

Le mélangeur 9 effectue le tri des éléments de paysage non masqués par des cibles, et des éléments de cibles non masqués par des éléments de paysage, donc visibles par l'observateur.

Le générateur 10 d'effets spéciaux intervient, le cas échéant, sur l'intensité lumineuse des pixels issus du mélangeur 9. Par exemple, si un effet spécial est le brouillard, ce brouillard est d'autant plus intense que l'endroit où il est supposé régner est plus éloigné de l'observateur, donc l'affaiblissement de l'intensité lumineuse des pixels correspondants est d'autant plus élevé. Ceci est rendu possible grâce au fait que ce générateur reçoit en même temps la valeur des pixels et leur distance à l'observateur. Bien entendu, comme précisé ci-dessus, cette information de distance est fournie pour tous les pixels d'une portion de paysage sélectionnée par une fenêtre de visualisation.

## Revendications

1. Générateur d'images pour un simulateur de tir, comportant une mémoire centrale de masse (2) mémorisant des images de types différents pouvant s'occulter mutuellement, ainsi que des données relatives à ces images, cette mémoire centrale étant reliée à des mémoires secondaires, dites locales, dont une mémoire locale de paysage (4), et plusieurs mémoires (5) individuelles d'objets mobiles caractérisé par une mémoire (3) de distances à l'observateur de différents points d'un paysage et le fait que chaque mémoire locale comporte un générateur de fenêtre (GF) déterminant dans cette mémoire les dimensions d'une fenêtre de visualisation, et un générateur d'adresse (GA) déterminant l'emplacement de cette fenêtre par rapport à l'écran de visualisation (12, 13), les générateurs d'adresse des mémoires locales de distance et de paysages étant commandés en fonction de l'orientation de l'arme du simulateur.

2. Générateur d'images selon la revendication 1, caractérisé par le fait que les mémoires de distances de points de paysage (3), de paysage (4) et d'objets mobiles (5) sont reliées à un mélangeur numérique (9) dont la sortie est reliée à un générateur graphique (11) lui-même relié à un dispositif de visualisation (12, 13).

3. Générateur d'images selon la revendication 2, caractérisé par le fait que l'on intercale entre le mélangeur numérique et le générateur graphique un générateur d'effets spéciaux (10).

## Claims

1. Image generator for a firing simulator, including a central bulk memory (2) storing images of various types capable of mutual screening, as well as data relating to these images, this central memory being linked to secondary memories, known as local memories, including a local landscape memory (4), and several individual memories (5) of moving objects, characterized by a memory (3) of distances to the observer from various points of a landscape and in that each local memory includes a window generator (GF) determining, in this memory, the dimensions of a visual display window, and an address generator (GA) determining the location of this window with respect to the visual display screen (12, 13), the address generators of the local distance and landscape memories being controlled on the basis of the orientation of the weapon of the simulator.

2. Image generator according to Claim 1, characterized in that the memories of distances from landscape points (3), of landscape (4) and of moving objects (5) are linked to a digital mixer (9) the output of which is linked to a graphics generator (11) itself linked to a visual display device (12, 13).

3. Image generator according to Claim 2, characterized in that a special-effects generator (10) is interposed between the digital mixer and the graphics generator.

## Patentansprüche

1. Bilderzeugungsvorrichtung für einen Schießsimulator, mit einem zentralen Massenspeicher (2), der Bilder verschiedenen Typs, die sich gegenseitig überdecken können, sowie auf diese Bilder bezogene Daten speichert, wobei dieser zentrale Speicher mit sogenannten lokalen, sekundären Speichern verbunden ist, wozu ein lokaler Landschaftsspeicher (4) und mehrere einzelne Speicher (5) von beweglichen Objekten gehören, gekennzeichnet durch einen Speicher (3) von Abständen von verschiedenen Punkten einer Landschaft zum Beobachter und durch die Tatsache, daß jeder lokale Speicher einen Fenstergenerator (GF), der in diesem Speicher die Abmessungen eines Anzeigefensters bestimmt, sowie einen Adressengenerator (GA) enthält, welcher den Ort dieses Fensters in bezug auf den Anzeigeschirm (12, 13) bestimmt, wobei die Adressengeneratoren der lokalen, Abstands- und Landschafts-Speicher in Abhängigkeit von der Orientierung der Waffe des Simulators gesteuert werden.

2. Bilderzeugungsvorrichtung gemäß Anspruch 1, dadurch gekennzeichnet, daß die Speicher der Abstände von Landschaftspunkten (3), der Landschaft (4) und der beweglichen Objekte (5) mit einem digitalen Mischer (9) verbunden sind, dessen Ausgang mit einem Graphikgenerator (11) verbunden ist, der seinerseits mit einer Anzeigevorrichtung (12, 13) verbunden ist.

3. Bilderzeugungsvorrichtung gemäß Anspruch 2, dadurch gekennzeichnet, daß zwischen den digitalen Mischer und den Graphikgenerator ein Spezialeffekt-Generator (10) geschaltet ist.
